# EUROPÄISCHE PATENTSCHRIFT

(11) **EP 0 990 731 B1**
(45) Veröffentlichungstag und Bekanntmachung des Hinweises auf die Patenterteilung: **02.10.2002**
(21) Anmeldenummer: 99116464.1
(22) Anmeldetag: 21.08.1999
(51) Int. Cl.: D06B 23/04, B65H 75/18

(54) **Textilhülse**
Yarn support tube
Support tubulaire pour fil textile

(30) Priorität: 29.09.1998 DE 19844653
(43) Veröffentlichungstag der Anmeldung: 05.04.2000
(73) Patentinhaber: Engel, Adalbert, 79540 Lörrach (DE)
(72) Erfinder: Engel, Adalbert, 79540 Lörrach (DE); Engel, Christoph, Dr., 84326 Rimbach (DE); Engel, Uta-Maria, 65719 Hofheim-Wildsachen (DE)
(74) Vertreter: Patent- und Rechtsanwaltssozietät, Maucher, Börjes & Kollegen

(56) Entgegenhaltungen:
- EP-A- 0 271 971
- DE-A- 2 506 512

## Beschreibung

Die Erfindung betrifft eine Textilhülse, die im Spritzblasverfahren und/oder Spritz-Evakuierungsverfahren hergestellt ist, wobei zumindest ein Teilbereich der Wandung der Textilhülse als Wellenprofil mit in axialer Richtung abwechselnd nebeneinander angeordneten, jeweils ringförmig umlaufenden Einbuchtungen und Ausbuchtungen ausgebildet ist, wobei die Textilhülse Perforierungen hat.

Eine derartige Textilhülse ist aus DE 25 06 512 und EP-A-0271971 bekannt und hat sich bewährt. Vor allem ist vorteilhaft, daß eine solche Textilhülse auch in kaltem Zustand eine hohe axiale Verformbarkeit hat, so daß sie nach dem Bewickeln mit wickelfähigem textilem Material, beispielsweise einem Garn, in axialer Richtung komprimiert werden kann, damit sie bei einer folgenden Wärme- und/oder Naßbehandlung des textilen Materials möglichst wenig Raum einnimmt. Vorteilhaft ist insbesondere bei einer solchen Wärme- und/oder Naßbehandlung auch, daß der in Längsrichtung etwa wellenförmig verlaufende Hülsenmantel eine gute radiale Nachgiebigkeit hat.

Für gewisse Anwendungen hat es sich als zweckmäßig erwiesen, die axiale und radiale Flexibilität der Textilhülse an die für die einzelnen Anwendungen jeweils vorgesehenen Prozeßschritte zur Bearbeitung des textilen Materials anzupassen. Um dies zu erreichen, ist es bereits bekannt, Textilhülsen mit unterschiedlichen Wandstärken vorzusehen und beispielsweise für eine Anwendung, bei der eine flexible Textilhülse erforderlich ist, eine solche mit geringer Wandstärke und bei einer Anwendung, bei der eine Textilhülse mit größerer Steifigkeit erforderlich ist, eine solche mit größerer Wandstärke zu verwenden. So kann beispielsweise durch eine höhere Steifigkeit der Textilhülse deren Rundlaufstabilität an spindellos arbeitenden Spulaggregaten verbessert werden. Ungünstig ist dabei jedoch, daß Textilhülsen mit größerer Wandstärke auch ein größeres Stückgewicht aufweisen, so daß bei deren Herstellung entsprechend mehr Material benötigt wird. Solche Textilhülsen sind deshalb vergleichsweise teurer. Ein weiterer Nachteil besteht darin, daß der Innendurchmesser der Textilhülse möglichst genau an den Durchmesser der Adaptions-Elemente eines für die Textilhülse vorgesehenen Spulaggregats angepaßt sein muß. Die Einhaltung eines konstanten Innendurchmessers ist jedoch bei Textilhülsen mit unterschiedlichen Wandstärken bei Spritzblas- oder Spritzevakuierungs-Hohlkörpern ohne Werkzeugänderung ausgeschlossen.

Es besteht deshalb die Aufgabe, eine dünnwandige, kostengünstig herstellbare Textilhülse der eingangs genannten Art zu schaffen, die sowohl beim Bewickeln als auch beim Verpressen eine schonende Behandlung des auf die Textilhülse aufgewickelten textilen Materials ermöglicht.

Diese Aufgabe wird bezüglich einer Textilhülse der eingangs genannten Art dadurch gelöst, daß die Textilhülse mehrere, an ihrem Umfang verteilt angeordnete, sich in axialer Richtung durchgängig über benachbarte Einbuchtungen und Ausbuchtungen erstreckende streifenförmige Bereiche mit von den dazu in Umfangsrichtung benachbarten Textilhülsen-Bereichen abweichender Steifigkeit aufweist, und daß die streifenförmigen Bereiche dem Wellenprofil der Wandung der Textilhülse folgen, derart, daß die äußere Mantelform der Textilhülse im wesentlichen oder völlig erhalten bleibt.

Die für das Wickeln wichtige Außenform der Textilhülse bleibt also im wesentlichen unverändert, jedoch wird der Textilhülse durch die in Längsrichtung über benachbarte Ein- und Ausbuchtungen verlaufenden streifenförmigen Bereiche eine definierte Elastizität beziehungsweise Steifigkeit verliehen, so daß sowohl beim Bewickeln als auch beim kalten Verpressen eine höhere Präzision erreicht wird, was eine schonendere Behandlung des textilen Materials und insbesondere eine gleichmäßigere Übertragung der beim Verpressen auftretenden Druckkräfte auf das textile Material ermöglicht. Die Textilhülse kann an beliebiger Stelle Perforierungen aufweisen, insbensondere im Bereich der Ein- oder Ausbuchtungen.

Eine besonders vorteilhafte Weiterbildung der Erfindung sieht vor, daß die streifenförmigen Bereiche Verstärkungen sind. Dies kann beispielsweise dadurch erreicht werden, daß das Material der streifenförmigen Bereiche eine größere Steifigkeit oder Zugfestigkeit aufweist als das benachbart dazu befindliche Wandungsmaterial der Textilhülse. Dadurch ergibt sich-eine dünnwandige, aber dennoch stabile und leichte Textilhülse, die gute Rundlaufeigenschaften aufweist. Dadurch können beispielsweise bei spindellosen Wickelsystemen ein Flattern der Textilhülse und/oder ein Herausspringen der Textilhülse aus dem Wickelsystem sowie ein damit einhergehender Fadenbruch weitestgehend vermieden werden. Auch wird eine gute Erhaltung der Mantelform erreicht, selbst wenn Wandstärkenunterschiede in normalen Schwankungen auftreten. Erwähnt werden soll noch, daß die erfindungsgemäße Textilhülse im Vergleich zu einer Spritzguß-Gitter-Konstruktion eine gleichmäßigere und somit schonendere Abstützung des textilen Materials beim kalten Verpressen und den nachfolgenden Wärme- und/oder Naßbehandlungen ermöglicht.

Vorteilhaft ist, wenn die streifenförmigen Bereiche einstückig mit der Wandung der Textilhülse ausgebildete Verstärkungsrippen sind, die innenseitig an der Wandung der Textilhülse im wesentlichen in den Ausbuchtungen radial entwickelt sind und im Bereich der Einbuchtungen eine kleinere radiale Abmessung aufweisen als im Bereich der Ausbuchtungen. Durch die Verstärkungsrippen wird die Steifigkeit der Textilhülse vergrößert, wobei die hohe axiale Verformbarkeit im wesentlichen erhalten bleibt. Die Verstärkungsrippen ermöglichen eine rundlaufstabile Textilhülse mit vergleichsweise geringem Stückgewicht.

Eine vorteilhafte Ausführungsform sieht vor, daß die streifenförmigen Bereiche außenseitig in die Wandung der Textilhülse eingelassen sind und daß das Material der streifenförmigen Bereiche eine andere Steifigkeit aufweist als das dazu benachbarte Textilhülsen-Material. Die Textilhülse kann dann die gleichen Abmessungen aufweisen, wie eine herkömmliche dünnwandige Textilhülse, so daß die für die Herstellung dieser Textilhülsen bereits vorhandenen Spritzköpfe weiterverwendet werden können. Dennoch kann die erfindungsgemäße Textilhülse gegenüber einer bekannten Textilhülse, je nach Steifigkeit der streifenförmigen Bereiche, eine unterschiedliche axiale und/oder radiale Elastizität aufweisen.

Das Material der streifenförmigen Bereiche kann ein höheres Molekulargewicht aufweisen als das dazu benachbarte, zwischen benachbarten streifenförmigen Bereichen befindliche Textilhülsenmaterial, wodurch sich eine dünnwandige Textilhülse mit guter Rundlaufstabilität ergibt, die aber dennoch in axialer und radialer Richtung eine hohe Verformbarkeit aufweist.

Eine vorteilhafte Ausführungsform sieht vor, daß die streifenförmigen Bereiche sich in axialer Richtung erstreckende Bänder aufweisen. Dies kann beispielsweise dadurch erreicht werden, daß während des Extrudierens des Textilhülsenmaterials von der Außenseite des extrudierten Materials her replastifizierbare Bänder aus ausgehärtetem Kunststoff zugeführt werden. Durch den Blas- oder Evakuierungsvorgang ergibt sich dann eine Textilhülse mit außenseitig in deren Wandung eingedrückten, sich in Axialrichtung erstreckenden Bändern, wobei die Außenhülle der Textilhülse in Umfangsrichtung einen gleichmäßigen und stetigen Verlauf ohne vorstehende Bereiche aufweist.

Eine vorteilhafte Ausführungsform sieht vor, daß die streifenförmigen Bereiche eine flachbreit gruppierte Fadenschar aufweisen und daß die Fäden der Fadenschar gegebenenfalls miteinander verschweißt sind. Die Fäden können beispielsweise Synthesefäden sein, die durch Ultraschallschweißung miteinander verbunden sind. Die Fadenscharen sind dadurch bei der Fertigung der Textilhülse besser handhabbar und können beispielsweise während des Extrudierens dem thermoplastischen Textilhülsenmaterial kalt zugeführt werden.

Die streifenförmigen Bereiche können aber auch textile Flächengebilde mit leonischen Filament- oder Schnittfaseranteilen oder mit Metallfäden umwickelte mono- und/oder multifile Synthesefäden aufweisen. Dabei wird unter einem Flächengebilde ein Gewebe, ein Maschengebilde, ein Faservlies und/oder ein Geflecht verstanden. Die streifenförmigen Bereiche können auch leonische Bestandteile, insbesondere mit Metallfäden umwickelte Multi- oder Monofilamente aufweisen. Die leonischen Bestandteile wirken dann wie eine Feder, wodurch sich eine besonders elastische Textilhülse ergibt, die aber dennoch automatenfähig ist.

Eine besonders vorteilhafte Ausführungsform sieht vor, daß die streifenförmigen Bereiche flache Zugelemente jeder vorbeschriebenen Art sind, die zumindest bereichsweise außenseitig an der Wandung Textilhülse angeschweißt sind, insbesondere mittels Laser- und/oder Ultraschallschweißung. Die für die Herstellung herkömmlicher Textilhülsen verwendeten Spritzblas- oder Spritzevakuierungsvorrichtungen können dann für die Produktion der erfindungsgemäßen Textilhülse weiterverwendet werden, so daß diese kostengünstig hergestellt werden kann. Die Zugelemente sind vorzugsweise partiell, insbesondere im Bereich der Einbuchtungen an der Wandung der Textilhülse angeschweißt, so daß diese eine hohe axiale und radiale Verformbarkeit hat, aber dennoch durch die Zugelemente stabilisiert ist.

Bei einer bevorzugten und vorteilhaften Ausführungsform der Erfindung ist vorgesehen, daß die Textilhülse auf eine weitere Textilhülse aufsteckbar ist und die Textilhülsen dazu jeweils an einem ihrer einander abgewandten Axialenden eine Kupplungsöffnung und an ihrem anderen Axialende eine in die Kupplungsöffnung der jeweils anderen Textilhülse einsteckbare Endlippe aufweisen, daß die Endlippe an ihrem Außenumfang jeweils eine Aufnahme für eine Fadenreserve hat, und daß der die Kupplungsöffnung umgrenzende Wandungsbereich der Textilhülse und/oder der an die Endlippe angrenzende, in Umfangsrichtung umlaufende Wandungsabschnitt der Textilhülse flexibel ausgeführt ist (sind) und vorzugsweise eine geringere Wandstärke aufweist (aufweisen) als die Endlippe. Dabei sind die inneren, einen Vollquerschnitt aufweisenden Längsrippen über den die Kupplungsöffnung umgrenzenden Wandungsbereich bis an die Kupplungsöffnung und/oder bis an das freie Ende der Endlippe fortgeführt. Der die Kupplungsöffnung umgrenzende Wandungsbereich und/oder der an die Endlippe angrenzende Wandungsabschnitt sind vorzugsweise radial angeordnet und lassen eine schonende elastische Kompaktierung der Fadenreserve bzw. der Reservewindungen beim kalten Pressen zu. Eine radiale Verlängerung und damit eine mehr oder weniger ausgeprägte Flexibilisierung des an die Endlippe angrenzenden Wandungsabschnitts und des die Kupplungsöffnung umgrenzenden Wandungsbereiches ist im wesentlichen durch den geforderten Durchmesser der inneren starren Endlippe bestimmt.
Durch diese Gestaltungsform ist ein Verschwemmen der Fadenreserve im Verlaufe einer Naßbehandlung nahezu ausgeschlossen, selbst wenn die innere Endlippe perforiert ist. Außerdem führen die in Kupplungsstellung der aufeinandergesteckten Textilhülsen formschlüssig miteinander verbundenen Kupplungsteile, nämlich der an die Kupplungsöffnung der einen Textilhülse angrenzende Wandungsabschnitt und der gegenüberliegende, an die Endlippe der benachbarten Textilhülse angrenzende Wandungsabschnitt zu einer guten Abdichtung der aufeinander aufgesteckten Textilhülsen, von Hülse zu Hülse.

Nachfolgend sind Ausführungsbeispiele der Erfindung anhand der Zeichnung näher erläutert. Es zeigen:
- Fig.1: einen Teil-Längsschnitt durch die in Fig.2 mit I markierte Mittelebene einer Textilhülse, die ein im Querschnitt etwa trapezförmiges Wellenprofilaufweist, das innenseitig durch mehrere in Umfangsrichtung versetzt zueinander angeordnete Verstärkungsrippen verstärkt ist, die in Längsrichtung verlaufen,
- Fig.2: eine Aufsicht auf die in Figur 1 mit II bezeichnete Querschnittsebene,
- Fig.3: eine Aufsicht auf eine Spritzdüse einer Spritzblas- oder Evakuierungs-Maschine zum Herstellen der in Figur 1 und 2 gezeigten Textilhülse,
- Fig.4: mehrere Teildarstellungen der Innenringe verschiedener Spritzdüsen einer Spritzblasvorrichtung, wobei jeweils ein eine Einformung zum Anformen einer Verstärkungsrippe aufweisender Bereich des Innenrings dargestellt ist,
- Fig.5: einen Querschnitt durch eine Textilhülse, in deren Außenwandung mehrere, in Umfangsrichtung versetzt zueinander angeordnete, jeweils in Axialrichtung verlaufende Bändchen eingedrückt sind,
- Fig.6: eine Seitenansicht der in Figur 5 gezeigten Textilhülse noch unverstärkter Ausführung,
- Fig.7: einen Querschnitt durch eine Textilhülse, in deren Wandung außenseitig mehrere, in Umfangsrichtung versetzt zueinander angeordnete Fadenscharen integriert sind,
- Fig.8: eine Seitenansicht einer Textilhülse, an deren äußerer Wandung nach der Ausformung der Textilhülse mehrere, am Umfang verteilt angeordnete, sich in Axialrichtung erstreckende flache Zugelemente angeschweißt sind, und
- Fig.9: einen Teilquerschnitt, der mehrere aufeinander aufsteckbare bzw. aufeinander aufgesteckte Textilhülsen zeigt, die jeweils an einem Ende eine Stecklippe und an dem anderen Ende eine dazu passende Kupplungsöffnung haben.

Eine im ganzen mit 1 bezeichnete, im Spritzblas- oder Spritz-Evakuierungsverfahren hergestellte Textilhülse weist eine Wandung 2 auf, die bereichsweise als Wellenprofil mit in axialer Richtung abwechselnd nebeneinander angeordneten, jeweils ringförmig umlaufenden Einbuchtungen 3 und Ausbuchtungen 4 ausgebildet ist. Im Bereich der Einbuchtungen 3 hat die Textilhülse 1 jeweils eine Vielzahl, in Umfangsrichtung verteilt angeordnete Perforierungen 5, welche deren Wandung 2 durchsetzen. Die Perforierungen 5 ermöglichen während des Färbens auf der Textilhülse 1 befindlichen Wickelgutes 6 ein gleichmäßiges Eindringen der Färbeflotte in das Wickelgut 6. Die Textilhülse 1 weist in axialer Richtung auch in kaltem Zustand eine hohe Verformbarkeit auf, so daß sie vor einer Wärme- und/oder Naßbehandlung des Wickelgutes 6 in axialer Richtung erheblich komprimiert werden kann. Dadurch kann beispielsweise der in einem Färbekessel zur Verfügung stehende Raum besser genutzt werden, das heißt es können entsprechend mehr Wickelkörper in den Färbekessel eingelagert werden.

Die in Figur 1 gezeigte Textilhülse 1 weist mehrere, an ihrem Umfang verteilt angeordnete, sich jeweils in axialer Richtung durchgängig über sämtliche Einbuchtungen 3 und Ausbuchtungen 4 sich erstreckende streifenförmige Bereiche 7 auf, die durch innenseitig an die Wandung 2 der Textilhülse 1 angeformte Verstärkungsrippen 8 gebildet sind. Die Verstärkungsrippen 8 sind jeweils einstückig mit der Wandung 2 der Textilhülse 1 ausgebildet, so daß sich insgesamt eine einschichtige Textilhülse 1 ergibt. Zur Verdeutlichung des sich durch die Verstärkungsrippen 8 zusätzlich zu dem Querschnitt der eigentlichen Textilhülsenwand ergebenden Materialquerschnitts ist in Figur 1 der Wandungsquerschnitt der Textilhülse (1) in unterschiedlichen Schraffuren dargestellt. Tatsächlich ist die Textilhülse (1) jedoch weitgehend homogen ausgebildet. In Figur 2 ist deutlich erkennbar, daß sich die einzelnen Verstärkungsrippen 8 in Umfangsrichtung jeweils nur über einen Teilbereich des Umfangs der Textilhülse 1 erstrecken und daß zwischen benachbarten Verstärkungsrippen 8 jeweils der ursprüngliche Wandungsbereich mit im Vergleich zu den Verstärkungsrippen 8 geringerer Dicke angeordnet ist. Dadurch ergibt sich eine leichte, dünnwandige, aber dennoch stabile Textilhülse, die gute Rundlaufeigenschaften aufweist. Insbesondere wird während des Bewickelns des textilen Wickelgutes 6 bei spindellosen Wickelsystemen ein Flattern der Textilhülse 1 und ein Herausspringen aus deren Halterung vermieden.

In Figur 2 ist ferner erkennbar, daß die im Querschnitt kreisringförmige Mantelform, die für ein gleichmäßiges Bewickeln der Textilhülse 1 wichtig ist, durch die innenseitig an der Textilhülse 1 befindlichen Verstärkungsrippen 8 praktisch nicht verändert wird. An ihrer Außenseite weist die Textilhülse 1 einen in Umfangsrichtung stetigen, glatten Verlauf auf, der einerseits ein gleichmäßiges Bewickeln der Textilhülse und andererseits aber auch beim axialen Verpressen eine gleichmäßige Abstützung der in das textile Wickelgut 6 eingeleiteten Druckkräfte an der Textilhülse 1 ermöglicht. Zwischen in Umfangsrichtung zueinander benachbarten streifenförmigen AußenBereichen 7 weist die Textilhülse entlang eines in Axialrichtung dem Außenmantel folgenden Verlaufs eine im wesentlichen konstante Wandstärke auf. In Figur 2 ist außerdem erkennbar, daß die durch die in Figur 3 gezeigte Spritzdüse 9 vorgegebenen scharfen Kanten durch den Expansions-Vorgang beim Formen der Textilhülse (1) nicht erhalten bleiben, sondern fließend abgeflacht werden.

Die Herstellung der Textilhülse 1 erfolgt im Spritzblasverfahren und/oder durch Spritz-Evakuierungsformung mittels einer beispielsweise in Figur 3 gezeigten Spritzdüse 9. Dabei wird thermoplastisches Material durch die Spritzdüse 9 hindurch zu einem Schlauch extrudiert, der innenseitig mehrere, in Umfangsrichtung versetzt zueinander angeordnete, sich in Axialrichtung über die gesamte Länge des Schlauchs erstreckende Verstärkungsrippen aufweist. Diese werden beim Extrudieren des thermoplastischen Materials jeweils durch eine der am Außenumfang des Innenrings 10 der Spritzdüse 9 befindlichen Einformungen 11 gebildet, deren Querschnitt durch das expansible Geschehen beim Spritz-Blasen oder -Evakuieren wesentlich abgeflachte Verstärkungsrippen in den Einbuchtungszonen 3 und alsdann radial entwickelte Rippen in den Ausbuchtungszonen 4 erzeugt werden. Abhängig von der jeweils gewünschten Elastizität der Textilhülse 1 können Innenringe 10 mit unterschiedlichen Einformungen 11 zur Anwendung kommen, beispielsweise mit T-förmigem Querschnitt (Figur 3), mit bereichsweise rechteckigem, dreieckigem, kreisrundem und/oder ovalem Querschnitt (Figur 4). In Figur 4 ist aus Gründen der Übersichtlichkeit jeweils nur ein Teilbereich des Innenrings 10 der Spritzdüse 9 dargestellt, wobei die an die Einformung 11 angrenzenden, kreisbogenförmigen Randbereiche des Innenrings 10 der Einfachheit halber gerade gezeichnet sind. Eine von dem Innenring 10 umgrenzte Öffnung 19 dient für den Fall des Blasformens der Zuführung von Druckluft und beim Evakuieren der Zuführung von Raumluft.

Nach dem Extrudieren des Schlauchs wird der noch warme Schlauch in einem Werkzeug expandiert, wobei sich die Außenwandung des Schlauchs an die im Querschnitt zum Beispiel trapezförmige (Figur 1 oder Figur 6) Innenwandung des Formwerkzeugs anlegt. Dabei werden die Einbuchtungen 3 und die Ausbuchtungen 4 geformt. Gleichzeitig werden die im Bereich der Ausbuchtungen 4 befindlichen Abschnitte der Verstärkungsrippen 8 in radialer Richtung verformt, so daß diese im Bereich der Ausbuchtungen eine größere radiale Erstreckung aufweisen, als im Bereich der Einbuchtungen 3. Entsprechend weisen die Verstärkungsrippen 8 im Bereich der Ausbuchtungen 4 in Umfangsrichtung streckenweise (Fig. 2) kleinere Abmessungen auf, als im Bereich der Einbuchtungen 3. Dadurch ergibt sich eine Textilhülse 1, die innenseitig Vollquerschnitt-Verstärkungsrippen 8 aufweist, aber dennoch in axialer Richtung bei kalter Pressung gut verformbar ist.

Bei den Ausführungsbeispielen nach Figur 5 bis 7 sind die streifenförmigen Bereiche 7 jeweils außenseitig in die Wandung 2 der Textilhülse 1 eingelassen, wobei das Material der streifenförmigen Bereiche 7 eine andere Steifigkeit aufweist als das dazu benachbarte Textilhülsen-Material. Bei den Ausführungsbeispielen nach Figur 5 und 6 sind die streifenförmigen Bereiche 7 durch in die Wandung 2 integrierte Bändchen 12 aus Kunststoff gebildet. Die Bändchen 12 werden bei der Fertigung der Textilhülse 1 beim Extrudieren des Schlauchs außenseitig dem Schlauch zugeführt und in der Blas- oder Evakuierungsform in die Wandung der Textilhülse 1 eingedrückt. Dadurch ergibt sich ein in Umfangsrichtung stetiger, im Querschnitt kreisförmiger Mantelverlauf der Textilhülse 1. Wie aus Figur 6 erkennbar ist, weist die Textilhülse 1 ein Wellenprofil mit zum Beispiel trapezförmigem Querschnitt auf, mit in Axialrichtung der Textilhülse 1 wechselweise nebeneinander angeordneten, jeweils ringförmig umlaufenden Einbuchtungen 3 und Ausbuchtungen 4. In Fig. 6 ist ferner erkennbar, daß die Perforationen 5 auch einen ovalen Querschnitt aufweisen können, dessen größte Erstreckung in Umfangsrichtung der Textilhülse 1 angeordnet ist.

Bei dem Ausführungsbeispiel nach Figur 7 sind die streifenförmigen Bereiche 7 durch in Axialrichtung der Textilhülse 1 verlaufenden Fadenscharen gebildet, deren Synthesefäden 13 auch durch Ultraschallschweißen miteinander verbunden sein können. Bei der Herstellung der Textilhülse 1 werden die losen oder bereits miteinander verbundenen Fäden 13 außenseitig dem extrudierten Schlauch mit der Geschwindigkeit des extrudierten Materials zugeführt und in der Blas- oder Evakuierungsform in die Wandung 2 der Textilhülse 1 eingedrückt. Die Fäden 13 bestehen aus bereits ausgehärtetem, replastifizierbarem Synthese-Gespinst und können sich dadurch beim Blasvorgang gut an den durch die Einbuchtungen 3 und die Ausbuchtungen 4 vorgegebenen Verlauf der Außenkontur der Textilhülse 1 anpassen. Wie bei dem Ausführungsbeispiel nach Figur 5 und 6 ergibt sich auch bei dieser Ausführungsform eine Textilhülse 1 mit einem in Umfangsrichtung glatten, kreisringförmigen Außenmantel.

Das Synthese-Material der Fäden 13 weist gegenüber dem thermoplastischen Material der Wandung 2 der Textilhülse 1 ein höheres Molekulargewicht auf. Dadurch wird die Wandung 2 trotz ihrer in Umfangsrichtung konstanten Wandstärke im Bereich der Fadenscharen verstärkt.

Bei dem Ausführungsbeispiel nach Figur 8 sind die streifenförmigen Bereiche 7 durch flache Zugelemente 14 jeder vorbeschriebenen Art gebildet, die in Axialrichtung der Außenkontur der Textilhülse 1 folgend außenseitig an der Wandung 2 in jedem beliebigen Bereich der Einbuchtungen 3 oder Ausbuchtungen 4 mit der Wandung 2 der bereits fertig ausgeformten Textilhülse 1 durch Laser- und/oder Ultraschallschweißen verbunden sind. Das Fixieren der Zugelemente 14 an der Textilhülse 1 mittels Laser- und/oder Ultraschallschweißung erfolgt also erst im Anschluß an den Formungsvorgang, so daß die für die Herstellung herkömmlicher Textilhülsen bereits vorhandenen Fertigungsanlagen weiterverwendet werden können. Durch die außenseitig an der Textilhülse 1 angeordneten flachen Zugelemente 14 wird die Textilhülse 1 ebenso bereichsweise verstärkt, wobei deren äußere Mantelform im wesentlichen erhalten bleibt. Nach dem gleichen Verfahren werden auch die früher zitierten textilen Flächengebilde mit leonischen Filament- oder Schnittfaser-Anteilen gefertigt.

Wie aus Figur 9 besonders gut erkennbar ist, kann die Textilhülse 1 auch als Steckhülse ausgebildet sein, die an einem Axialende eine sich konisch in Richtung zum Axialende hin verjüngende Endlippe 15 und an ihrem anderen Axialende eine dazu passende Kupplungsöffnung aufweist. Dadurch ist es möglich, mehrere Textilhülsen 1 aufeinander aufzustecken, so daß diese dann in Axialrichtung hintereinander angeordnet sind. Dabei greift jeweils die Endlippe 15 einer von zwei benachbart zueinander angeordneten Textilhülsen 1 in die Kupplungsöffnung der jeweils anderen Textilhülse 1 formschlüssig ein. Im Bereich des dem Axialende der Textilhülse 1 abgewandten Endes der Endlippe 15 kann ein Freiraum für eine Fadenreserve 17 angeordnet sein (Figur 1). Damit die Fadenreserve 17 im Bereich 18 schonend und verschwemmsicher kompaktiert werden kann, sind der die Kupplungsöffnung umgrenzende Wandungsbereich 16 der Textilhülse 1 und der an die Endlippe 15 angrenzende, in Umfangsrichtung umlaufende Wandungsabschnitt 18 der Textilhülse 1 jeweils flexibel ausgeführt. Dies kann dadurch erreicht werden, daß der Wandungsbereich 16 und der Wandungsabschnitt 18 jeweils eine geringere Wandstärke aufweisen als die Endlippe 15.

Der an die Endlippe 15 angrenzende Wandungsabschnitt 18 weist eine im Längsschnitt nach Figur 9 halbschalenförmige, von der Endlippe 15 wegweisende Einformung auf, die in Umfangsrichtung der Textilhülse 1 umläuft. Der an die Kupplungsöffnung umgrenzende Wandungsbereich 16 hat am Axialende der Textilhülse 1 eine an die Form der Einformung angepaßte, in Umfangsrichtung umlaufende Ausformung. In Figur 9 links ist deutlich erkennbar, daß die Fäden der Fadenreserve vor dem Aufeinanderstecken der Textilhülsen 1 am Außenumfang der Endlippe 15 zunächst flachbreit gruppiert sind. Bei in Kupplungsstellung befindlichen, aufeinander aufgesteckten Textilhülsen 1 (Figur 9, rechts) ist die Fadenreserve 17 zwischen der Einformung der einen und der dazu benachbarten Ausformung der anderen Textilhülse 1 kompaktiert.

Zusammenfassend betrifft die Erfindung eine im Spritzblasverfahren und/oder Spritzevakuierungsverfahren hergestellte Textilhülse 1, deren Wandung 2 ein Wellenprofil mit in axialer Richtung abwechselnd nebeneinander angeordneten, jeweils ringförmig umlaufenden Einbuchtungen 3 und Ausbuchtungen 4 aufweist. Die Textilhülse 1 hat Perforierungen 5. An mehreren in Umfangsrichtung versetzt zueinander angeordneten Stellen weist die Textilhülse 1 sich in axialer Richtung durchgängig über benachbarte Einbuchtungen 3 und Ausbuchtungen 4 erstreckende streifenförmige Bereiche 7 auf, die eine von den dazu in Umfangsrichtung benachbarten Textilhülsen-Bereichen abweichende Steifigkeit haben und der Mantelform der Textilhülse im wesentlichen folgen.

## Patentansprüche

1. Textilhülse, die im Spritzblasverfahren und/oder Spritz-Evakuierungsverfahren hergestellt ist, wobei zumindest ein Teilbereich der Wandung der Textilhülse (1) als Wellenprofil mit in axialer Richtung abwechselnd nebeneinander angeordneten, jeweils ringförmig umlaufenden Einbuchtungen (3) und Ausbuchtungen (4) ausgebildet ist, wobei die Textilhülse (1) Perforierungen (5) hat, **dadurch gekennzeichnet, daß** die Textilhülse (1) mehrere, an ihrem Umfang verteilt angeordnete, sich in axialer Richtung durchgängig über benachbarte Einbuchtungen (3) und Ausbuchtungen (4) erstreckende streifenförmige Bereiche (7) mit von den dazu in Umfangsrichtung benachbarten Textilhülsen-Bereichen abweichender Steifigkeit aufweist, und daß die streifenförmigen Bereiche (7) dem Wellenprofil der Wandung (2) der Textilhülse (1) folgen, derart, daß die äußere Mantelform der Textilhülse (1) im wesentlichen oder völlig erhalten bleibt.

2. Textilhülse nach Anspruch 1, **dadurch gekennzeichnet, daß** die streifenförmigen Bereiche (7) Verstärkungen sind.

3. Textilhülse nach nach Anspruch 1 oder 2, **dadurch gekennzeichnet, daß** die streifenförmigen Bereiche (7) einstückig mit der Wandung (2) der Textilhülse (1) ausgebildete Verstärkungsrippen (8) sind, die innenseitig an der Wandung (2) der Textilhülse (1) im wesentlichen in den Ausbuchtungen (4) radial entwickelt sind und im Bereich der Einbuchtungen (3) eine kleinere radiale Abmessung aufweisen als im Bereich der Ausbuchtungen (4).

4. Textilhülse nach einem der Ansprüche 1 bis 3, **dadurch gekennzeichnet, daß** die streifenförmigen Bereiche (7) außenseitig in die Wandung (2) der Textilhülse (1) eingelassen sind und daß das Material der streifenförmigen Bereiche (7) eine andere Steifigkeit aufweist als das dazu benachbarte Textilhülsen-Material.

5. Textilhülse nach einem der Ansprüche 1 bis 4, **dadurch gekennzeichnet, daß** das Material der streifenförmigen Bereiche (7) ein höheres Molekulargewicht aufweist als das dazu benachbarte, zwischen benachbarten streifenförmigen Bereichen (7) befindliche Textilhülsenmaterial.

6. Textilhülse nach einem der Ansprüche 1 bis 5, **dadurch gekennzeichnet, daß** die streifenförmigen Bereiche (7) sich in axialer Richtung erstreckende Bänder (12) aufweisen.

7. Textilhülse nach einem der Ansprüche 1 bis 6, **dadurch gekennzeichnet, daß** die streifenförmigen Bereiche (7) eine flachbreit gruppierte Fadenschar aufweisen und daß die Fäden (13) der Fadenschar gegebenenfalls miteinander verschweißt sind.

8. Textilhülse nach einem der Ansprüche 1 bis 7, **dadurch gekennzeichnet, daß** die streifenförmigen Bereiche (7) textile Flächengebilde aufweisen.

9. Textilhülse nach einem der Ansprüche 1 bis 8, **dadurch gekennzeichnet, daß** die streifenförmigen Bereiche (7) textile Flächengebilde mit leonischen Filament- oder Schnittfaseranteilen oder mit Metallfäden umwickelte mono- und/oder multifile Synthesefäden aufweisen.

10. Textilhülse nach einem der Ansprüche 1 bis 9, **dadurch gekennzeichnet, daß** die die streifenförmigen Bereiche (7) flache Zugelemente (14) jeder vorbeschriebenen Art sind, die zumindest bereichsweise außenseitig an der Wandung (2) Textilhülse (1) angeschweißt sind, insbesondere mittels Laser- und/oder Ultraschallschweißung.

11. Textilhülse nach einem der Ansprüche 1 bis 10, **dadurch gekennzeichnet, daß** die Textilhülse (1) auf eine weitere Textilhülse (1) aufsteckbar ist und die Textilhülsen (1) dazu jeweils an einem ihrer einander abgewandten Axialenden eine Kupplungsöffnung und an ihrem anderen Axialende eine in die Kupplungsöffnung der jeweils anderen Textilhülse einsteckbare Endlippe (15) aufweisen, daß die Endlippe (15) an ihrem Außenumfang jeweils eine Aufnahme für eine Fadenreserve (17) hat, und daß der die Kupplungsöffnung umgrenzende Wandungsbereich (16) der Textilhülse (1) und/oder der an die Endlippe (15) angrenzende, in Umfangsrichtung umlaufende Wandungsabschnitt (18) der Textilhülse (1) flexibel ausgeführt ist (sind) und vorzugsweise eine geringere Wandstärke aufweist (aufweisen) als die Endlippe (15).

12. Textilhülse nach einem der Ansprüche 1 bis 11, **dadurch gekennzeichnet, daß** sie in Umfangsrichtung einen kreisförmigen, stetigen Verlauf aufweist.

## Claims

1. Textile sleeve which is produced by the injection blow moulding and/or injection evacuation method, wherein at least one partial area of the wall of the textile sleeve (1) is constructed as a corrugated profile with adjacent, axially alternating concavities (3) and convexities (4) arranged in an annular configuration, the textile sleeve (1) having perforations (5), **characterised in that** the textile sleeve (1) has a plurality of strip-shaped regions (7) distributed around its circumference and extending continuously in the axial direction over adjacent concavities (3) and convexities (4), said strip-shaped regions (7) having a rigidity which is different from the regions of the textile sleeve adjacent thereto in the circumferential direction, and **in that** the strip-shaped regions (7) follow the corrugated profile of the wall (2) of the textile sieve (1) so that the outer shape of the textile sleeve (1) is maintained substantially or totally.

2. Textile sleeve according to claim 1, **characterised in that** the strip-shaped regions (7) are reinforcements.

3. Textile sleeve according to claim 1 or 2, **characterised in that** the strip-shaped regions (7) are reinforcing ribs (8) which are integral with the wall (2) of the textile sleeve (1), which are radially developed substantially in the convexities (4) on the inside of the wall (2) of the textile sleeve (1) and have a smaller radial dimension in the region of the concavities (3) than in the region of the convexities (4).

4. Textile sleeve according to one of claims 1 to 3, **characterised in that** the strip-shaped regions (7) are set into the outside of the wall (2) of the textile sleeve (1) and that the material of the strip-shaped regions (7) has a different stiffness from the textile sleeve material adjacent thereto.

5. Textile sleeve according to one of claims 1 to 4, **characterised in that** the material of the strip-shaped regions (7) has a higher molecular weight than the adjacent textile sleeve material located between adjacent strip-shaped regions (7).

6. Textile sleeve according to one of claims 1 to 5, **characterised in that** the strip-shaped regions (7) comprise bands (12) extending in the axial direction.

7. Textile sleeve according to one of claims 1 to 6, **characterised in that** the strip-shaped regions (7) comprise a bundle of threads grouped in a flat arrangement and **in that** the threads (13) of the bundle of threads are optionally welded together.

8. Textile sleeve according to one of claims 1 to 7, **characterised in that** the strip-shaped regions (7) comprise flat textile structures.

9. Textile sleeve according to one of claims 1 to 8, **characterised in that** the strip-shaped regions (7) comprise flat textile structures with non-precious filament or cut fibre portions or mono- and/or multifilament synthetic threads wrapped with metal threads.

10. Textile sleeve according to one of claims 1 to 9, **characterised in that** the strip-shaped regions (7) are flat tensioning elements (14) of any previously described type which are welded on to the outside of the wall (2) of the textile sleeve (1), at least in places, particularly by laser and/or ultrasonic welding.

11. Textile sleeve according to one of claims 1 to 9, **characterised in that** the textile sleeve (1) can be placed on another textile sleeve (1) and for this purpose the textile sleeves (1) each comprise a coupling opening, at one of their axial ends remote from one another, and a terminal lip (15) at their other axial end, which can be inserted in the coupling opening of the other textile sleeve, **in that** the terminal lip (15) has a recess for a thread store (17) on its outer periphery and **in that** the wall portion (16) of the textile sleeve (1) defining the coupling opening and/or the wall portion (18) of the textile sleeve (1) adjacent to the terminal lip (15) and extending in the circumferential direction is (are) flexible in construction and is (are) preferably thinner than the terminal lip (15).

12. Textile sleeve according to one of claims 1 to 11, **characterised in that** it has a circular continuous configuration in the circumferential direction.

## Revendications

1. Support tubulaire pour fil textile, obtenu par injection-soufflage et/ou injection-évacuation, au moins une zone partielle de la paroi du support tubulaire pour fil textile (1) étant conçue comme un profil ondulé avec des enfoncements (3) et des bombements (4) circonférentiels, en forme d'anneau, disposés de façon alternative, l'un à coté de l'autre, en direction axiale, le support tubulaire pour fil textile (1) possédant des perforations (5), **caractérisé en ce que** le support tubulaire pour fil textile (1) présente plusieurs zones striées (7) s'étendant totalement en direction axiale sur les enfoncements (3) et bombements (4) contigus et réparties au niveau de sa circonférence, avec une rigidité différente des zones du support tubulaire pour fil textile contiguës en direction périphérique, et **en ce que** les zones striées (7) suivent le profil ondulé de la paroi (2) du support tubulaire pour fil textile (1), de telle sorte que la forme extérieure de l'enveloppe du support tubulaire pour fil textile (1) subsiste en majeure partie ou intégralement.

2. Support tubulaire pour fil textile selon la revendication 1, **caractérisé en ce que** les zones striées (7) constituent des renforcements.

3. Support tubulaire pour fil textile selon la revendication 1 ou 2, **caractérisé en ce que** les zones striées (7) sont des nervures de renforcement (8) formées d'une seule pièce avec la paroi (2) du support tubulaire pour fil textile (1), se déployant, dans le sens radial, surtout dans les bombements (4), du côté intérieur au niveau de la paroi (2) du support tubulaire pour fil textile (1) et présentant dans la zone des enfoncements (3) une dimension radiale plus petite que dans la zone des bombements (4).

4. Support tubulaire pour fil textile selon l'une des revendications 1 à 3, **caractérisé en ce que** les zones striées (7) sont insérées, côté extérieur, dans la paroi (2) du support tubulaire pour fil textile (1) et **en ce que** le matériau des zones striées (7) possède une autre rigidité que le matériau du support tubulaire pour fil textile contigu.

5. Support tubulaire pour fil textile selon l'une des revendications 1 à 4, **caractérisé en ce que** le matériau des zones striées (7) présente une masse moléculaire plus élevée que le matériau du support tubulaire pour fil textile adjacent et situé entre des zones striées (7) contiguës.

6. Support tubulaire pour fil textile selon l'une des revendications 1 à 5, **caractérisé en ce que** les zones striées (7) présentent des bandes (12) s'étendant en direction axiale.

7. Support tubulaire pour fil textile selon l'une des revendications 1 à 6, **caractérisé en ce que** les zones striées (7) présentent une portée de fils groupée, large et plate et **en ce que** les fils (13) de la portée de fils sont soudés ensemble le cas échéant.

8. Support tubulaire pour fil textile selon l'une des revendications 1 à 7, **caractérisé en ce que** les zones striées (7) présentent des configurations textiles surfaciques.

9. Support tubulaire pour fil textile selon l'une des revendications 1 à 8, **caractérisé en ce que** les zones striées (7) présentent des configurations textiles surfaciques avec des parties de fibres découpées ou de filaments léoniques ou avec des fils synthétiques mono et/ou multifilaires enveloppés avec des fils métalliques.

10. Support tubulaire pour fil textile selon l'une des revendications 1 à 9, **caractérisé en ce que** les zones striées (7) sont des éléments de traction plats (14), à chaque fois de la nature préconisée, et soudés, en particulier par soudage laser et/ou par soudage par ultrasons, côté extérieur, au moins, par endroits à la paroi (2) du support tubulaire pour fil textile (1).

11. Support tubulaire pour fil textile selon l'une des revendications 1 à 10, **caractérisé en ce que** le support tubulaire pour fil textile (1) peut être enfilé sur un autre support tubulaire pour fil textile (1), et les supports tubulaires pour fil textile (1) présentent, à cet effet, à chaque fois, au niveau d'une de leurs extrémités axiales opposées l'une à l'autre, un orifice d'accouplement et au niveau de leur autre extrémité axiale, une lèvre d'extrémité (15) insérable dans l'orifice d'accouplement de l'autre support tubulaire pour fil textile respectif, **en ce que** la lèvre d'extrémité (15) possède au niveau de son périmètre extérieur, à chaque fois, un logement pour une réserve de fil (17) et **en ce que** la zone de la paroi (16) du support tubulaire pour fil textile (1) délimitant l'orifice d'accouplement et/ou la section de la paroi (18) du support tubulaire pour fil textile (1) circulaire en direction périphérique et adjacente de la lèvre d'extrémité (15) est/sont exécutée(s) de façon souple et présente(nt), de préférence, une épaisseur de paroi moins importante que la lèvre d'extrémité (15).

12. Support tubulaire pour fil textile selon l'une des revendications 1 à 11, **caractérisé en ce qu'**il présente en direction périphérique une allure continue circulaire.
